# EUROPÄISCHE PATENTSCHRIFT

(11) **EP 0 175 779 B1**
(45) Veröffentlichungstag und Bekanntmachung des Hinweises auf die Patenterteilung: **15.06.1988**
(21) Anmeldenummer: 85902008.3
(22) Anmeldetag: 29.03.1985
(51) Int. Cl.: B42F 13/02

(54) **ABLEGEVORRICHTUNG FÜR SCHRIFTGUT**
DEVICE FOR FILING DOCUMENTS
INSTALLATION DE RANGEMENT POUR DOCUMENTS

(30) Priorität: 29.03.1984 DE 3411543; 20.09.1984 DE 3434485
(43) Veröffentlichungstag der Anmeldung: 02.04.1986
(73) Patentinhaber: REPPEL-PLASTIC GMBH, D-58566 Kierspe (DE)
(72) Erfinder: REPPEL, Paul, D-5883 Kierspe 3-Rönsahl (DE)
(74) Vertreter: Hassler, Werner, Dr.
(86) Internationale Anmeldenummer: EP8500137
(87) Internationale Veröffentlichungsnummer: WO8504374

(56) Entgegenhaltungen:
- FR-A- 593 401
- US-A- 2 242 737
- US-A- 3 503 695
- US-A- 4 200 404

## Beschreibung

Die Erfindung betrifft eine Ablegevorrichtung für Schriftgut, bei der in einem Schlitz einer Trägerplatte ein Heftstreifen mit zwei durch Lochungen des Schriftgutes steckbaren und umbiegbaren Heftzungen gehalten ist, wobei innerhalb einer Schlitzwand ein parallel zur Trägerplattenebene verlaufender Einschubspalt zur Aufnahme des Mittelsteges des Heftstreifens und mit zur Auflagefläche der Trägerplatte reichenden Durchbrüchen für die Heftzungen ausgebildet ist.

### Stand der Technik

Ablegevorrichtungen für Schriftgut sind normalerweise als Hefter oder Ordner ausgebildet. Bei Verwendung eines Heftstreifens ist derselbe in Schlitze und/oder Kanäle eingezogen. Eine solche Anordnung benötigt in jedem Fall einen biegsamen Träger.

Eine Ablegevorrichtung der eingangs genannten Art ist aus der AT-A-313 237 bekannt. Der Heftstreifen mit den Heftzungen ist in Schlitzen eines Schiebers gehalten der in die Trägerpiatte einschiebbar ist. Ein Auswechseln des Heftstreifens oder ein Herausnehmen des auf dem Heftstreifen gebildeten Schriftgutstapels ist nur durch Herausziehen des Schiebers aus der Trägerplatte möglich. Hierzu muß neben der Trägerplatte ausreichend Raum etwa in der Breite der Trägerplatte vorhanden sein. Dieser Raum steht nicht immer in ausreichendem Maße zur Verfügung. Da der Schieber gegen eine Verschiebung nicht gesichert ist, kann er sich innerhalb der Trägerplatte ungewollt bewegen und sich sogar von der Trägerplatte lösen.

Aus der US-A-4 200 404 ist es bekannt, daß man zum Verriegeln der Halteteile von Schriftgut in einer Deckplatte biegsame Klappen innerhalb dieser Deckplatte vorsieht.

### Zusammenfassung der Erfindung

Aufgabe der Erfindung ist eine solche Ausbildung einer Ablegevorrichtung, daß der Heftstreifen innerhalb der Fläche der Trägerplatte selbst auswechselbar und ohne zusätzliche Hilfsmittel verriegelbar ist.

Diese Aufgabe wird nach der Erfindung dadurch gelöst, daß dem Einschubspalt gegenüber innerhalb der Trägerplatte eine biegsame Klappe ausgebildet ist, die durch senkrecht an dem genannten Schlitz anschließende Spalte begrenzt ist.

Die Ablegevorrichtung nach der Erfindung unterscheidet sich insofern vom Stand der Technik, als der innerhalb der festen und starren Trägerplatte sitzende Heftstreifen durch die entspannte Klappe in seiner Lage fixiert ist. Durch Niederdrücken der Klappe ist der Heftstreifen zum Auswechseln zugänglich, so daß er zusammen mit dem Schriftgutstapel in die Dauerablage verbracht werden kann. Alle laufenden Arbeiten können also auf der durch die Trägerplatte festgelegten Arbeitsfläche durchgeführt werden. Die Trägerplatte kann zum Abheften von täglich benutztem Schriftgut dienen. Man kann die Trägerplatte in einem Büroschrank oder dergleichen aufbewahren. Die Ablegevorrichtung eignet sich besonders für die Ablage von Bankbelegen, Auszügen, Listen der verschiedensten Art und beliebigem anderem Schriftgut. Die Größenbemessung der Trägerplatte und die Anordnung des oder mehrerer Heftstreifen erfolgt unter Berücksichtigung der Größe des Schriftgutes.

Damit der Heftstreifen leicht einschiebbar und sicher geführt ist, sieht die Erfindung vor, daß der Einschubspalt einen unteren, mittleren, verbreiterten Wandabschnitt und zwei obere seitliche Wandbschnitte aufweist, die in Längsrichtung des Einschubspaltes gegeneinander versetzt sind. Dies vereinfacht auch den Aufbau des Spritzgießwerkzeugs für die Herstellung, weil auf jeder Seite des Spaltes jeweils nur ein Wandabschnitt geformt werden muß. Außerdem erhält man eine symmetrische Anordnung, die das Einführen des Mittelsteges des Heftstreifens erleichtert.

Der Heftstreifen wird nach dem Einführen dadurch gesichert, daß die Klappee seitlich Vorsprünge aufweist, die die Wandabschnitte des Einschubspaltes verlängern.

Damit auf einer Trägerplatte unterschiedliche Ablegeformate abgeheftet werden können, sieht die Erfindung vor, daß an einer Seite der Trägerplatte in einer Reihe mehrere Einschubspalte angeordnet sind, deren Durchbrüche gleiche Abstände vorneinander haben. Die Durchbrüche ergeben eine mehrfache Benutzungsmöglichkeit, indem jeweils benachbarte Durchbrüche unterschiedliche Einlegemöglichkeiten für Heftstreifen zulassen. Dadurch ist die Benutzung der Trägerplatte außerordentlich variabel.

Man kann dadurch wahlweise Ganzformate oder Halbformate ablegen, daß vier Durchbrüche in gleichen Abständen voneinander vorgesehen sind, damit wahlweise die beiden äußeren Durchbruchpaare oder das mittlere Durchbruchpaar entsprechend dem Ablageformat benutzbar sind. Wenn man die Durchbrüche auf den Standardlochabstand von 80 mm festlegt, kann man unter Benutzung des mittleren Durchbruchpaares DIN A4-Formate oder unter Benutzung der beiden äußeren Durchbruchpaare zwei DIN A5-Formate auf einer Trägerplatte ablegen. Selbstverständlich können die Abstände der Durchbrüche auch nach anderen Rastern festgelegt werden, z. B. nach einem Raster für EDV-Ablage.

Zur Festhaltung und Niederhaltung des Schriftgutes ist vorgesehen, daß an der Trägerplatte Einhängenasen zur Aufnahme eines parallel zu den Heftstreifen ausgerichteten, nachgiebigen Bandes vorgesehen sind.

### Kurzbeschreibung der Zeichnungen

Eine Auführungsform der Erfindung wird im folgenden unter Bezugnahme auf die anliegenden Zeichnungen erläutert, in denen darstellen :
Fig. 1 eine Ablegevorrichtung in der Draufsicht,
Fig. 2 eine Umklappung zu Fig. 1, teilweise nach der Linie 11-11 geschnitten,
Fig. 3 eine Draufsicht auf die Ablegevorrichtung mit aufgerichteten Heftzungen des Heftstreifens,
Fig. 4 eine Umklappung zu Fig. 3, teilweise nach der Linie IV-IV geschnitten,
Fig. 5 eine Schnitt nach der Linie V-V in Fig. 4,
Fig. 6 eine Draufsicht auf eine abgewandelte Ausführungsform,
Fig. 7 einen Schnitt nach der Linie VII-VII in Fig. 6 und
Fig. 8 einen Teilschnitt nach der Linie VIII in Fig. 6.

### Ausführungsbeispiele

Die Ablegevorrichtung nach der Erfindung umfaßt eine Trägerplatte 1, die im wesentlichen einen starren Bauteil darstellt. Die gesamte Trä-gerplatte 1 ist zweckmäßigerweise ein Kunststoffspritzgießteil. An den beiden Seiten der Trägerplatte 1 befinden sich Gleitleisten 2, die in Gleitschienen eines Büroschrankes oder dergleichen Aufnahme finden. Somit kann die gesamte Trägerplatte 1 in einen Büroschrank oder in einen anderen Einschubteil eingeschoben werden. An der Stirnseite der Trägerplatte befindet sich eine Griffleiste 3. Innerhalb der Trägerplatte 1 ist parallel zur Griffleiste ein Schlitz 4 ausgebildet, parallel zu dem ein Heftstreifen angeordnet ist. Der Heftstreifen umfaßt einen geraden Mittelsteg 5 und zwei rechtwinkelig abgebogene Heftzungen 6, die in üblicher Weise durch Lochungen von Schriftgaut 7 reichen und durch eine Deckleiste 8 zusammengehalten sind. Die Gleitleisten können auch parallel zum Heftstreifen angeordnet sein. Das Format des Trägerplatte 1 richtet sich nach der Größedes abzulegenden Schriftgutes.

In einer Schlitzwand befindet sich ein parallel zur Trägerplattenebene verlaufender Einschubspalt 9, der den Mittelsteg 5 des Heftstreifens aufnimmt. Der Einschubspalt ist durch einen unteren mittleren verbreiterten Wandabschnitt 10 sowie zwei seitlich anschließende obere Wandabschnitte 11 begrenzt. Die Wandabschnitte 10 und 11 liegen also versetzt zueinander, so daß der Einschubspalt 9 immer nur einseitig begrenzt ist. Dieses ist für die Herstellung günstig, da dann das Spritzgießwerkzeug in einfacher Weise ausgebildet sein kann. Außerdem ist das Einschieben des Haftstreifens erleichtert, da derselbe nur einseitig geführt ist, so daß ein Festklemmen oder Verkanten innerhalb des Einschubspaltes 9 nicht möglich ist. Der Wandabschnitt 10 ist verbreitert und steht über Einschubspalt vor, so daß er bei der Montage für den Mittelsteg 5 des Heftstreifens eine Auflage bildet.

Dem Einschubspalt 9 steht eine biegsame Klappe 12 der Trägerplatte 1 gegenüber. Die Klappe 12 ist stirnseitig durch den Einschubspalt.9 und außerdem durch senkrecht an dem genannten Schlitz anschließende Spalte 13 begrenzt, so daß die Klappe 12 einseitig an der Trägerplatte 1 hängt und im übrigen frei biegbar ist. Die Klappe 12 weist einen Ausschnitt 19 entsprechend dem Wandabschnitt 10 auf. Im Anschluß an den Einschubspalt 9 besitzt die nachgiebige Klappe 12 Vorsprünge 14, die sich in Verlängerung des Einschubspaltes 9 befinden und in entspannter Stellung der Klappe 12 den Einschubspalt 9 im wesentlichen abschließen. Zwischen dem Wandabschnitt 11 und dem Vorsprüngen bleiben Durchbrüche 15 frei, durch die die Heftzungen 6 des Heftstreifens nach oben ragen. An der Klappe 12 sitzt auf der Unterseite ein Steg 18, der als Begrenzung für die Bewegung der Klappe 12 dient.

An der dem Heftstreifen gegenüberliegenden Seite der Trägerplatte sind Einhängenassen 16 geformt, in die ein nachgiebiges Band 17, vorzugsweise ein Gummiband einhängbar ist. Das Band 17 verläuft also parallel zum Heftstreifen, so daß es quer über den Stapel des Schriftgutes reicht.,

Die Fig. 1 und 2 zeigen die Ablegevorrichtung in Gebrauchszustand. Der Mittelsteg 5 des Heftstreifens liegt innerhalb des Einschubspaltes 9 und ist wechselweise von den Wandabschnitten 10 und 11 begrenzt. Die Heftzungen 6 reichen durch die Durchbrüche 15 nach oben. Die Klappe 12 befindet sich in entspanntem Zustand und schließt den Einschubspalt 9 sowie die Durchbrüche 15 ab, so daß der Mittelsteg 5 des Heftstreifens stabil festgehalten ist. Auf den Zungen 6 des Heftstreifens kann Schriftgut 7 als Stapel in üblicher Weise abgeheitet werden. Das nachgiebige Band 17 kann über die Enden der Blätter des Schriftgutes gespannt werden, damit der Stapel des Schriftgutes 7 zusammengehalten wird.

Die Fig. und 4 zeigen die Montagestellung für den Heftstreifen. Die Klappe 12 ist nach unten gedrückt, so daß der Einschubspalt 9 frei zugänglich ist. Der Heftstreifen läßt sich leicht von Hand einschieben, wobei der Mittelsteg 5 des Heftstreifens zunächst auf den vorspringenden Wandabschnitt 10 aufgesetzt und dann unter Querverschiebung unter die Wandabschnitte 11 gedrückt wird. Dabei legen sich die Heftzungen 6 zwangsläufig in die Durchbrüche 15 ein. Die Klappe 12 wird beim Niederdrücken durch den Steg 18 abgestützt, so daß eine übermäßige Verformung der Klappe 12 ausgeschlossen ist. Nach dem Einschieben des Heftstreifens läßt man die Klappe 12 los, so daß dieselbe in die entspannte Stellung nach den Fig. 1 und 2 zurückfedert. Dadurch ist der Heftstreifen festgehalten. Der Heftstreifen kann in dieser entspannten Stellung der Klappe 12 nicht mehr aus dem Einschubspalt 9 heraustreten.

Die Bearbeitung der täglichen Ablage ist so auf der Trägerplatte 1 ohne Schwierigkeiten möglich. Die Trägerplatte kann jederzeit in einem Büroschrank eingeschoben und dort aufbewahrt werden. Wenn der Heftstreifen voll ist, kann er zusammen mit dem Schriftgutstapel durch Niederdrücken der Klappe 12 von der Trägerplatte 1 abgenommen und in die Dauerablage verbracht werden. Das Schrifgut bleibt dabei auf dem Heftstreifen, so daß keine Unordnung entsteht. In die Trägerplatte 1 kann dann ein neuer, leerer Heftstreifen eingesetzt werden, auf dem weiteres tägliches Schriftgut Aufnahme findet.

Bei der Ausführungsform nach den Fig. 6 bis 8 ist die Trägerplatte 101 für ein Ablageformat DIN A4 bemessen. An einer Seite der Trägerplatte 101 sind in einer Reihe hintereinander drei Einschubspalte 91, 92, 93 ausgebildet, die ingesamt vier Durchbrüche 151, 152, 153, 154 aufweisen. Die Durchbrüche 151 und 152 gehören zu dem Einschubspalt 91, die Durchbrüche 152, 153 zu dem Einschubspalt 92 und die Durchbrüche 153, 154 zu dem Einschubspalt 93. Somit sind die Durchbrüche 152 und 153 jeweils zwei Einschubspalten zugeordnet. Eine gemeinsame Klappe 12 ist für die Bedienung aller Einschubspalte 91, 92, 93 vorgesehen. Die Durchbrüche sind jeweils in einem gegenseitigen Abstand von 30 mm entsprechend dem Standardlochmaß für Büroablage angeordnet.

Die Funktion der Klappe 12 und der Einschubvorgang für die Heftstreifen entspricht genau der oben beschriebenen Ausführungsform. Jedoch hat man eine variable Benutzungsmöglichkeit. Man kann das mittlere Durchbruchpaar 152, 153 zur Aufnahme eines einzigen Heftstreifens für ein DIN A4-Format benutzen. In anderer Weise kann man auch die beiden äußeren Durchbruchpaare 151, 152 und 153, 154 mit Heftstreifen 51 und 52 versehen. Dann kann auf jedem Heftstreifen 51 und 52 ein DIN A5-Format abgeheftet werden. Somit hat man eine variable Mehrfachverwendbarkeit der Trägerplatte 101.

Man kann selbstverständlich die Durchbruchabstände auch nach einem anderen Lochformat wählen, z. B. für EDV-Ablage.

## Patentansprüche

1. Ablegevorrichtung für Schriftgut, bei der in einem Schlitz einer Trägerplatte ein Heftstreifen mit zwei durch Lochungen des Schriftgutes steckbaren und umbiegbaren Heftzungen gehalten ist, wobei innerhalb einer Schlitzwand ein parallel zur Trägerplattenebene verlaufender Einschubspalt zur Aufnahme des Mittelsteges des Heftstreifens und mit zur Auflagefläche der Trägerplatte reichenden Durchbrüchen für die Heftzungen ausgebildet ist, dadurch gekennzeichnet, daß dem Einschubspalt (9) gegenüber innerhalb der Trägerplatte (1) eine biegsame Klappe (12) ausgebildet ist, die durch senkrecht an dem genannten Schlitz (4) anschließende Spalte (13) begrenzt ist.

2. Ablegevorrichtung nach Anspruch 1, dadurch gekennzeichnet, daß der Einschubspalt (9) einen unteren, mittleren, verbreiterten Wandabschnitt (10) und zwei obere seitliche Wandabschnitte (11) aufweist, die in Längsrichtung des Einschubspaltes (9) gegeneinander versetzt sind.

3. Ablegevorrichtung nach Anspruch 1 oder 2, dadurch gekennzeichnet, daß die Klappe (12) seitlich Vorsprünge (15) aufweist, die die Wandabschnitte (1) des Einschubspaltes (9) verlängern.

4. Ablegevorrichtung nach einem der Ansprüche 1 bis 3, dadurch gekennzeichnet, daß an einer Seite der Trägerplatte (101) in einer Reihe mehrere Einschubspalte (91, 92, 93) angeordnet sind, deren Durchbrüche (151, 152, 153, 154) gleiche Abstände voneinander haben.

5. Ablegevorrichtung nach Anspruch 4, dadurch gekennzeichnet, daß vier Durchbrüche (151, 152,153,154) in gleichen Abständen voneinander vorgesehen sind, damit wahlweise die beiden äußeren Durchbruchpaare oder das mittlere Durchbruchpaar entsprechend dem Ablageformat benutzbar sind.

## Claims

1. A filing device for documents, wherein held in a slot in a carrier plate is a fixing strip comprising two fixing tongues which can be passed through holes in the documents and bent over, wherein provided within a wall of the slot is an insertion gap which extends parallel to the plane of the carrier plate, for receiving the centre leg portion of the fixing strip and having openings extending to the support surface of the carrier plate, for the fixing tongues, characterised in that provided opposite the insertion gap (9) within the carrier plate (1) is a flexible flap (12) which is defined by gaps (13) perpendicularly adjoining said slot (4).

2. A filing device according to claim 1 characterised in that the insertion gap (9) has a lower, middle broadened wall portion (10) and two upper lateral wall portions (11) which are displaced relative to each other in the longitudinal direction of the insertion gap (9).

3. A filing device according to claim 1 or claim 2 characterised in that the flap (12) has lateral projections (15) which extend the wall portions (11) of the insertion gap (9).

4. A filing device according to one of claims 1 to 3 characterised in that disposed at one side of the carrier plate (101) in a row are a plurality of insertion gaps (91, 92, 93), the openings (151, 152, 153, 154) of which are at the same spacings from each other.

5. A filing device according to claim 4 characterised in that four openings (151, 152, 153, 154) are disposed at equal spacings from each other so that the two outer pairs of openings or the middle pair of openings can be used selectively in accordance with the filing format.

## Revendications

1. Installation de rangement pour documents, dans laquelle une bande d'enfilage comportant deux languettes d'enfilage repliables et enfonça- bles à travers des perforations du document est maintenue dans une fente d'une plaque de support, un interstice d'insertion, disposé parallèlement au plan de la plaque de support étant réalisé, à l'intérieur d'une paroi de la fente, pour recevoir l'âme centrale de la bande d'enfilage, avec des passages allant jusqu'à la surface d'appui de la plaque de support pour les languettes d'enfilage, caractérisée en ce qu'à l'intérieur de la plaque de support (1) est réalisée, en face de l'interstice d'insertion (9), une patte flexible (12) qui est délimitée par des encoches (13) qui se raccordent perpendiculairement à la fente précitée (4).

2. Installation de rangement selon la revendication 1, caractérisée en ce que l'interstice d'insertion (9) présente une section de paroi inférieure (10) centrale, élargie, et deux sections de paroi supérieures (11) latérales, qui sont mutuellement décalées dans la direction longitudinale de l'interstice d'insertion (9). 3. Installation de rangement suivant l'une des revendications 1 et 2, caractérisée en ce que la patte (12) présente latéralement des saillies (15) qui prolongent les sections de paroi (11) de l'interstice d'insertion (9).

4. Installation de rangement suivant l'une des revendications 1 à 3, caractérisée en ce que sur un côté de la plaque de support (101) sont disposés en une rangée de plusieurs interstices d'insertion (91, 92, 93) dont les passages (151, 152, 153, 154) sont à la même distance l'un de l'autre.

5. Installation de rangement suivant la revendication 4, caractérisée en ce que quatre passages (151, 152, 153, 154) sont prévus à la même distance l'un de l'autre afin que les deux paires de passages externes ou la paire de passages centrale puissent être exploitées de manière sélective conformément au format du dépôt.
